# EUROPÄISCHE PATENTSCHRIFT

(11) **EP 1 167 545 B1**
(45) Veröffentlichungstag und Bekanntmachung des Hinweises auf die Patenterteilung: **18.08.2004**
(21) Anmeldenummer: 00112918.8
(22) Anmeldetag: 20.06.2000
(51) Int. Cl.: C14B 1/18

(54) **Bandmesserspaltmaschine**
Band knife splitting machine
Machine à refendre à couteau ruban

(43) Veröffentlichungstag der Anmeldung: 02.01.2002
(73) Patentinhaber: Dorstewitz, Rainer, Dr., 64625 Bensheim (DE)
(72) Erfinder: Dorstewitz, Rainer, Dr., 64625 Bensheim (DE)
(74) Vertreter: Knoblauch, Andreas, Dr.-Ing.

(56) Entgegenhaltungen:
- DE-A- 19 714 592
- FR-A- 579 565
- FR-A- 894 389
- FR-A- 2 471 412
- FR-A- 2 549 409
- GB-A- 1 010 797
- US-A- 3 393 538
- US-A- 4 901 542

## Beschreibung

Die Erfindung bezieht sich auf eine Bandmesserspaltmaschine, insbesondere zum Spalten von Blößen, mit einer der Messerschneide vorgeschalteten Zuführeinrichtung, bei der ein Transportspalt, der durch ein Unterbett und eine angetriebene Transportwalze begrenzt ist, und ein Zuführspalt, der durch ein Unterbett und eine angetriebene Zuführwalze begrenzt ist, dicht hintereinander angeordnet sind.

Eine Bandmesserspaltmaschine dieser Art ist aus DE 197 14 592 A1 bekannt. Sowohl die Transportwalze als auch die Zuführwalze haben Zylinderform und wirken mit einem ebenen, im Ausführungsbeispiel nicht umlaufenden Unterbett zusammen. Durch die Trennung der Transportfunktion von der Zuführfunktion ist ein sehr genaues Spalten auch bei problemhaftem Spaltgut, wie es Blößen darstellen, möglich.

Der Erfindung liegt die Aufgabe zugrunde, das Einführen des Spaltguts zu erleichtern und die Spaltgenauigkeit noch zu verbessern.

Diese Aufgabe wird erfindungsgemäß dadurch gelöst, daß die Transportwalze einen zu den Enden hin zunehmenden Durchmesser aufweist und aus mindestens zwei Teilen besteht, die drehfest und gelenkig miteinander verbunden und derart gelagert sind, daß ihre Mantellinie im Transportspalt eine zum Unterbett parallele Gerade bildet.

Bei dieser Konstruktion ergeben sich bei der Transportwalze von der Mitte nach außen hin höhere Transportgeschwindigkeiten. Dies hat folgenden Vorteil: Üblicherweise wird eine Haut, z.B. eine Rindshaut, in der Bauchlinie aufgeschnitten und zum Durchlauf durch die Bandmesserspaltmaschine in die Ebene gebracht. Hierbei ist der Bauchbereich großflächiger und hat eine losere Struktur als die Rückenpartie. Wird eine solche Haut mit einer zylindrischen Transportwalze vorbewegt, so staut sich während des Transports der Bauchbereich an, während der mittlere Bereich längs der Rückenlinie dem Bauchbereich sozusagen voreilt. Dies kann dadurch kompensiert werden, daß die Haut im mittleren Bereich durch starkes Bremsen per Hand oder auch mit Bremsvorrichtung zurückgehalten wird. Verwendet man jedoch die erfindungsgemäße Transportwalze, ergibt sich aufgrund der Konizität im Außenbereich eine höhere Umfangsgeschwindigkeit. Da sich im Transportspalt kein oder nur ein geringer Schlupf ergibt, wird zwangsläufig die Haut im Randbereich mit Voreilung transportiert und dadurch quer zur Transportrichtung gestreckt. Hierdurch wird ein Stau des Bauchbereichs weitgehend vermieden und ein sehr genaues Spalten ermöglicht.

Günstig ist es, daß die Transportwalze aus zwei konusförmigen Teilen besteht. Dies ergibt einen einfachen Aufbau mit nur einer Kupplung in der Mitte der Transportwalze.

Von Vorteil ist es, daß zwei äußere Lager und ein mittleres Stützlager für die Transportwalze vorgesehen sind. Mit Hilfe des Stützlagers gelingt es auf einfache Weise, im Transportspalt die gewünschte gerade Mantellinie der Transportwalze aufrecht zu erhalten.

Vorzugsweise ändert sich der Durchmesser der Transportwalze um mindestens 5%. Die besten Ergebnisse zeigten sich bei 15% und mehr. Als Beispiel sei eine Transportwalze angegeben, die in der Mitte einen Durchmesser von 76 mm und außen einen Durchmesser von 90 mm besitzt.

Empfehlenswert ist es, daß die Teile der Transportwalze über eine Bogenzahnverbindung, wie sie bekannterweise in der Bogenzahnkupplung verwendet wird, miteinander gekuppelt sind. Es kommen aber auch andere bekannte Gelenkkupplungen in Betracht.

Sehr günstig ist es, daß die Umfangsgeschwindigkeit der Zuführwalze mindestens gleich der Umfangsgeschwindigkeit der Transportwalze im Bereich des größten Durchmesser ist. Hiermit ist sichergestellt, daß auch im Bauchbereich das dort schneller transportierte Material der Messerschneide so zugeführt wird, daß sich kein Stau und damit ein entsprechend gleichmäßigerer Schnitt ergibt.

Weitere Vorteile bietet es, wenn die Transportwalze als Breitstreckwalze ausgebildet ist. Es erfolgt dann eine stärkere Ausbreitung des Spaltgutes quer zur Förderrichtung.

Günstig ist es, daß das Unterbett des Transportspalts ein endloses Band aufweist, das um eine Unterwalze umgelenkt wird, die durch eine Andruckvorrichtung in Richtung auf die Transportwalze belastbar ist. Eine solche Zuführeinrichtung mit bewegtem Unterbett empfiehlt sich immer dann gegenüber einem statischen Unterbett, wenn es sich um ein Spaltgut handelt, das aus histologischen und Körperform-Gründen.ähnliche Probleme beim Schneiden aufwirft wie ein geäschertes Hautmaterial, aber nicht dessen Gleiteigenschaften besitzt.

Insbesondere kann die Unterwalze von Hebeln getragen sein, an denen die Andruckvorrichtung in Form einer Kolben-Zylinder-Einheit angreift. Dies ergibt eine einfachen konstruktiven Aufbau.

Die Erfindung wird nachstehend anhand eines in der Zeichnung dargestellten bevorzugten Ausführungsbeispiels näher erläutert. Es zeigen:
- Fig. 1: einen Querschnitt durch den Arbeitsbereich einer Bandmesserspaltmaschine gemäß der Erfindung,
- Fig. 2: einen Querschnitt durch den Transportspalt und
- Fig. 3: eine schematische Draufsicht auf Transportwalze und Zuführwalze.

Die veranschaulichte Bandmesserspaltmaschine 1 weist ein mit einer Messerschneide 2 versehenes Bandmesser 3 auf, das zwischen zwei Garnituren 4 und 5 senkrecht zur Zeichenebene in Richtung des Pfeiles 6 umläuft.

Der Messerschneide 2 ist ein Zuführspalt 7 vorgeschaltet, der an der Oberseite durch eine angetrieben Zuführ- oder Lehrwalze und an der Unterseite durch ein elastisches Unterbett 9, hier bestehend aus einer Gliederwalze 10 und einer elastischen Walze 11, begrenzt ist. Unmittelbar vor dem Zuführspalt 7 befindet sich ein Transportspalt 12, der an der Oberseite durch eine angetriebene Transportwalze 13 und an der Unterseite durch ein elastisches Unterbett 14 begrenzt ist. Das Unterbett weist ein Transportband 15, eine fest gelagerte Walze 16 und eine der Transportwalze 13 gegenüberliegende Unterwalze 17 auf, die an einem Ausleger 18 befestigt ist, der durch eine Andruckvorrichtung 19, hier eine Kolben-Zylinder-Einheit, gegen die Transportwalze 13 drückbar ist. Statt des hier dargestellten umlaufenden Unterbetts 14 für den Transportspalt 12 kann auch ein nicht umlaufendes ebenes Unterbett verwendet werden, wie dies aus der DE 197 14 592 A1 bekannt ist. Das gleiche gilt auch für das umlaufende Unterbett 9 im Zuführspalt. Ein Spaltgut 20, insbesondere eine Blöße, wird über den Transportspalt 12 und den Zuführspalt 7 der Messerschneide 2 zugeführt.

Wie Fig. 2 zeigt, besteht die Transportwalze 13 aus zwei Teilen 21 und 22. Die beiden Teile sind in der Mitte durch eine Gelenkkupplung 23, zum Beispiel eine Bogenzahnkupplung, miteinander verbunden und in einem Stützlager 24 gehalten. Der Antrieb erfolgt über ein Außenlager 25 des ersten Teils 21. Das zweite Teil 22 ist in einem Außenlager 26 gehalten. Beide Teile 21 und 22 haben eine Konusform, bei der sich der Durchmesser von der Mitte zu den Enden hin erweitert. Die Änderung sollte mindestens 5% betragen, kann aber auch 10%, 15% oder mehr betragen. Die beiden Teile 21 und 22 werden durch das Stützlager so gehalten, daß die dem Unterbett 14 zugewandt Mantellinie eine Gerade bildet. Beide Teile 21 und 22 haben eine entgegengesetzt gerichtete Riffelung, um den Kontakt mit dem Spaltgut 20 zu verbessern und auch eine Breitstreckwirkung zu erzielen. Die entgegengesetzt gerichteten Riffelungen 27 und 28 an der Oberfläche der Zuführwalze 8 sind üblich.

Wird nun als Spaltgut 20 eine Blöße zugeführt, so ergibt sich wegen der Konusform der Transportwalze 13 an den Rändern des Spaltguts 20 eine größere Transportgeschwindigkeit als in der Mitte. Hierdurch werden die weicheren Bauchabschnitte mit Voreilung gegenüber dem mittleren Rückenabschnitt zum Zuführspalt 7 transportiert. Gleichzeitig mit der Vorwärtsbewegung (Pfeil 29) erfolgt eine Breitstreckwirkung (Pfeil 30), die teils auf die unterschiedliche Umfangsgeschwindigkeit und teils auf die entgegengesetzt gerichtete Riffelung der Transportwalze 13 und gegebenenfalls der Zuführwalze 8 zurückzuführen ist.

Vorzugsweise ist dafür gesorgt, daß die Umfangsgeschwindigkeit der Zuführwalze 8 mindestens gleich der Umfangsgeschwindigkeit der Transportwalze 13 im Bereich des größten Durchmessers ist. Die voreilenden Bauchpartien werden daher sicher im Zuführspalt aufgenommen und dann durch das Bandmesser mit großer Genauigkeit geschnitten.

## Patentansprüche

1. Bandmesserspaltmaschine, insbesondere zum Spalten von Blößen, mit einer der Messerschneide (2) vorgeschalteten Zuführeinrichtung, bei der ein Transportspalt (12), der durch ein Unterbett (14) und eine angetriebene Transportwalze (13) begrenzt ist, und ein Zuführspalt (7), der durch ein Unterbett (9) und eine angetriebene Zuführwalze (8) begrenzt ist, dicht hintereinander angeordnet sind, **dadurch gekennzeichnet, daß** die Transportwalze (13) einen zu den Enden hin zunehmenden Durchmesser aufweist und aus mindestens zwei Teilen (21, 22) besteht, die drehfest und gelenkig miteinander verbunden und derart gelagert sind, daß ihre Mantellinie im Transportspalt (12) eine zum Unterbett (14) parallele Gerade bildet.

2. Bandmesserspaltmaschine nach Anspruch 1, **dadurch gekennzeichnet, daß** die Transportwalze (13) aus zwei konusförmigen Teilen (21, 22) besteht.

3. Bandmesserspaltmaschine nach Anspruch 2, **dadurch gekennzeichnet, daß** zwei äußere Lager (25, 26) und ein mittleres Stützlager (23) für die Transportwalze (13) vorgesehen sind.

4. Bandmesserspaltmaschine nach einem der Ansprüche 1 bis 3, **dadurch gekennzeichnet, daß** sich der Durchmesser der Transportwalze (13) um mindestens 5% ändert.

5. Bandmesserspaltmaschine nach einem der Ansprüche 1 bis 4, **dadurch gekennzeichnet, daß** die Teile (21, 22) der Transportwalze (13) über eine Bogenzahnverbindung miteinander gekuppelt sind.

6. Bandmesserspaltmaschine nach einem der Ansprüche 1 bis 5, **dadurch gekennzeichnet, daß** die Umfangsgeschwindigkeit der Zuführwalze (8) mindestens gleich der Umfangsgeschwindigkeit der Transportwalze (13) im Bereich des größten Durchmesser ist.

7. Bandmesserspaltmaschine nach einem der Ansprüche 1 bis 6, **dadurch gekennzeichnet, daß** die Transportwalze (13) eine Breitstreckwalze ist.

8. Bandmesserspaltmaschine nach einem der Ansprüche 1 bis 7, **dadurch gekennzeichnet, daß** das Unterbett (14) des Transportspalts (13) ein endloses Band (15) aufweist, das um eine Unterwalze (17) umgelenkt wird, die durch eine Andruckvorrichtung (19) in Richtung auf die Transportwalze (13) belastbar ist.

9. Bandmesserspaltmaschine nach Anspruch 8, **dadurch gekennzeichnet, daß** die Unterwalze (17) von Hebeln (18) getragen ist, an denen die Andruckvorrichtung (19) in Form einer Kolben-Zylinder-Einheit angreift.

## Claims

1. Band knife splitting machine, in particular for splitting hides, having a feeding device connected upstream of the knife blade (2), in which a transport gap (12), which is delimited by an underbed (14) and a driven transport roll (13), and a feed gap (7), which is delimited by an underbed (9) and a driven feed roll (8), are arranged closely one after the other, **characterized in that** the transport roll (13) has a diameter that increases towards the ends and comprises at least two parts (21, 22), which are connected to each other in an articulated and rotationally fixed manner and are mounted in such a way that, in the transport gap (12), their generatrix forms a straight line parallel to the underbed (14).

2. Band knife splitting machine according to Claim 1, **characterized in that** the transport roll (13) comprises two conical parts (21, 22).

3. Band knife splitting machine according to Claim 2, **characterized in that** two outer bearings (25, 26) and a central supporting bearing (23) are provided for the transport roll (13).

4. Band knife splitting machine according to one of Claims 1 to 3, **characterized in that** the diameter of the transport roll (13) changes by at least 5%.

5. Band knife splitting machine according to one of Claims 1 to 4, **characterized in that** the parts (21, 22) of the transport roll (13) are coupled to one another by a curved tooth connection.

6. Band knife splitting machine according to one of Claims 1 to 5, **characterized in that** the circumferential speed of the feed roll (8) is at least equal to the circumferential speed of the transport roll (13) in the region of the largest diameter.

7. Band knife splitting machine according to one of Claims 1 to 6, **characterized in that** the transport roll (13) is a spreader roll.

8. Band knife splitting machine according to one of Claims 1 to 7, **characterized in that** the underbed (14) of the transport gap (13) has an endless belt (15), which is deflected around a lower roll (17) which can be loaded in the direction of the transport roll (13) by a pressing apparatus (19).

9. Band knife splitting machine according to Claim 8, **characterized in that** the lower roll (17) is carried by levers (18) on which the pressing apparatus (19) acts in the form of a piston-cylinder unit.

## Revendications

1. Machine à refendre à couteau ruban, notamment pour peaux brutes, comprenant un dispositif d'alimentation monté avant la lame de coupe (22), dans lequel une fente de transport (12), qui est limitée par un lit inférieur (14) et un rouleau de transport entraîné (13), et une fente d'alimentation (7), qui est limitée par un lit inférieur (9) et un rouleau d'alimentation entraîné (8), sont disposées l'une derrière l'autre, **caractérisée en ce que** le rouleau de transport (13) présente un diamètre augmentant vers les extrémités et se compose d'au moins deux parties (21, 22) qui sont connectées fixes en rotation et de manière articulée l'une à l'autre et qui sont montées de telle sorte que leur génératrice dans la fente de transport (12) forme une droite parallèle au lit inférieur (14).

2. Machine à refendre à couteau ruban selon la revendication 1, **caractérisée en ce que** le rouleau de transport (13) se compose de deux parties de forme conique (21, 22).

3. Machine à refendre à couteau ruban selon la revendication 2, **caractérisée en ce que** deux paliers extérieurs (25, 26) et un palier de support central (23) sont prévus pour le rouleau de transport (13).

4. Machine à refendre à couteau ruban selon l'une quelconque des revendications 1 à 3, **caractérisée en ce que** le diamètre du rouleau de transport (13) varie d'au moins 5%.

5. Machine à refendre à couteau ruban selon l'une quelconque des revendications 1 à 4, **caractérisée en ce que** les parties (21, 22) du rouleau de transport (13) sont accouplées l'une à l'autre par une liaison dentée courbe.

6. Machine à refendre à couteau ruban selon l'une quelconque des revendications 1 à 5, **caractérisée en ce que** la vitesse périphérique du rouleau d'alimentation (8) est au moins égale à la vitesse périphérique du rouleau de transport (13) dans la région du diamètre le plus grand.

7. Machine à refendre à couteau ruban selon l'une quelconque des revendications 1 à 6, **caractérisée en ce que** le rouleau de transport (13) est un rouleau élargisseur.

8. Machine à refendre à couteau ruban selon l'une quelconque des revendications 1 à 7, **caractérisée en ce que** le lit inférieur (14) de la fente de transport (13) présente une bande sans fin (15) qui est déviée par un rouleau inférieur (17) qui peut être sollicité par un dispositif de pression (19) dans la direction du rouleau de transport (13).

9. Machine à refendre à couteau ruban selon la revendication 8, **caractérisée en ce que** le rouleau inférieur (17) est porté par des leviers (18) sur lesquels vient en prise le dispositif de pression (19) sous la forme d'une unité cylindre-piston.
